# EUROPÄISCHE PATENTSCHRIFT

(11) **EP 0 310 686 B1**
(45) Veröffentlichungstag und Bekanntmachung des Hinweises auf die Patenterteilung: **03.04.1991**
(21) Anmeldenummer: 87113760.0
(22) Anmeldetag: 21.09.1987
(51) Int. Cl.: B63B 35/79

(54) **Lippenabdichtung für den Schwertkasten eines Surfsegelbrettes**
Lip seal for the centre board case of a sail board
Garniture d'étanchéité à lèvre pour le puits de dérive d'une planche à voile

(43) Veröffentlichungstag der Anmeldung: 12.04.1989
(73) Patentinhaber: Schütz-Werke GmbH & Co. KG., D-56242 Selters (DE)
(72) Erfinder: Schütz , Udo, D-5418 Selters (DE)
(74) Vertreter: Pürckhauer, Rolf, Dipl.-Ing.

(56) Entgegenhaltungen:
- DE-A- 3 440 553
- DE-A- 3 500 207
- DE-A- 3 522 969
- GB-A- 561 696

## Beschreibung

Die Erfindung betrifft eine Lippenabdichtung aus Kunststoff für den unteren Abschluß eines Schwertkastens bei Surfsegelbrettern, bestehend aus zwei beidseitig der Schwertkastenöffnung in den Brettkörper eingelassenen und in diesem verankerten Klemmleisten mit einem Befestigungsabschnitt, der mit dem Profil des Unterwasserschiffes abschließt, und einem eine elastische Dichtlippe bildenden Abschnitt, wobei die Dichtlippen einen elastischen Verschluß der Schwertkastenöffnung bilden.

Bei einer derartigen aus der DE 34 40 553 A1 bekannten Lippenabdichtung weisen die Dichtlippen aus einem zähelastischen Kunststoff eine Klippleiste auf, die zur Befestigung der Dichtlippen am Unterwasserschiff in eine entsprechende Ausnehmung im Schwertkasten gedrückt wird. Die Befestigung der Dichtlippen mittels einer Klippleiste bietet nicht die erforderliche Sicherheit gegen ein Lösen der Dichtlippen vom Brettkörper.

Die DE 35 22 969 A1 beschreibt eine Dichtlippe für den Schwertkasten eines Segelbrettes, die einen Befestigungsabschnitt aus einem zähharten Kunststoff und einen eine Dichtlippe bildenden Abschnitt aus einem elastischen Kunststoff aufweist. Die als flaches Strangpreßprofil gefertigte Dichtlippe wird mit dem Befestigungsabschnitt in eine entsprechende Ausnehmung im Unterwasserschiff eingeklebt. Bei der Serienfertigung von Surfsegelbrettern mit geklebten Dichtlippen bestehen insofern Probleme, als die Verklebungen nicht durchgehend mit der gleichen Qualität ausgeführt werden können und die Qualität des Klebers unterschiedlich ist.

Der Erfindung liegt die Aufgabe zugrunde, eine Lippenabdichtung für den Schwertkasten von Surfsegelbrettern zu entwickeln, die sich nicht vom Brettkörper löst und bei eventuellen Schäden leicht auswechselbar ist.

Diese Aufgabe ist erfindungsgemäß gelöst durch eine Lippenabdichtung mit den Merkmalen des Patentanspruches 1.

Zweckmäßige Ausgestaltungen der Erfindung sind Gegenstand der Unteransprüche.

Die erfindungsgemäße Lippenabdichtung zeichnet sich durch ein hohes Maß an Sicherheit gegen Lösen vom Brettkörper aus. Ferner bietet die Lippenabdichtung eine optimale Steifigkeit gegen Wasserdruck und ist bei ein- und ausgeklappter Stellung des Schwertes nahezu völlig dicht. Die Klemmleiste mit der Dichtlippe besitzt eine strömungsgünstige Oberfläche. Schließlich ist die Klemmleiste sehr kostengünstig herzustellen, da diese aus hartem Kunststoff, z.B. Polyvinylchlorid, und die Dichtlippe aus weichem Kunststoff, z.B. Polyurethan, bei entsprechender Gestaltung des Strangpreßmundstücks eines Extruders aus diesen relativ preisgünstigen Stoffen gleichzeitig stranggepreßt werden können und sich die beiden unterschiedlichen Kunststoffe beim Aushärten fest miteinander verbinden.

Die Erfindung ist nachstehend anhand eines in der Zeichnung dargestellten Ausführungsbeispiels im einzelnen erläutert. Es zeigen
- Fig. 1: einen Querschnitt der Lippenabdichtung außerhalb des Schwertkastens bei ein- und ausgeklapptem Schwert und
- Fig. 2: eine vergrößerte Querschnittsdarstellung der in die Trägerleiste eingeklemmten Klemmleiste der Lippenabdichtung.

Die Lippenabdichtung für den nicht dargestellten Schwertkasten eines Surfsegelbrettes 1 weist zwei beidseitig der Schwertkastenöffnung 2 in den Brettkörper eingelassene Trägerleisten 3 sowie zwei mit dem Profil 4 des Unterwasserschiffes abschließende Klemmleisten 5 mit einem Befestigungsabschnitt 6 zum Einklemmen in die Trägerleisten 3 auf. Der Befestigungsabschnitt 6 aus einem harten Kunststoff, z.B. Polyvinylchlorid, und eine an diesen anschließende Dichtlippe 7 aus einem elastischen Kunststoff wie Polyurethan sind zusammen als flaches Strangpreßprofil hergestellt.

Die beiden Dichtlippen 7 der Lippenabdichtung bilden einen elastischen, dichten Verschluß der Schwertkastenöffnung 2 in der eingeklappten 8' und der ausgeklappten Stellung 8" des Schwertes 8.

Auf der Unterseite des Befestigungsabschnittes 6 der Klemmleiste 5 sind zwei senkrechte Klemmstege 9, 10 mit einem hakenförmigen Querschnitt angeordnet, die beim Einklemmen der Klemmleiste 5 in die Trägerleiste 3 hinter die hakenförmig ausgebildeten Schenkel 11, 12 der als U-Profil ausgebildeten Trägerleiste 3 greifen.

An den Schenkelenden der Trägerleiste 3 sind schräg nach innen weisende Führungsflächen 13 für entsprechende, nach außen gerichtete Gleitflächen 14 an den Klemmstegen 9, 10 der Klemmleiste 5 angeordnet, derart, daß beim Einklemmen der Klemmleiste 5 in die Trägerleiste 3 die Klemmstege 9, 10 der Klemmleiste 5 zunächst nach innen gedrückt werden und dann wieder auffedern und hinter die hakenförmigen Schenkel 11, 12 der Trägerleiste 3 haken.

Die Trägerleisten 3, die aus einem hartn Kunststoff, z.B. Polyvinylchlorid oder Aluminium bestehen, sind mit dem Schwertkasten verschraubt und außerhalb des Schwertkastens an in das Surfsegelbrett 1 eingeklebten Kunststoffklötzchen 15 festgeschraubt.

Bei einer Beschädigung der Dichtlippe 7 kann durch einfaches Lösen des Klemmverschlusses zwischen Klemmleiste 5 und Trägerleiste 3 die Klemmleiste abgenommen und ausgetauscht werden.

In Abänderung des vorbeschriebenen Ausführungsbeispiels können die Trägerleisten 3 an das Unterteil des aus Kunststoff hergestellten Schwertkastens angespritzt werden.

## Patentansprüche

1. Lippenabdichtung aus Kunststoff für den unteren Abschluß eines Schwertkastens bei Surfsegelbrettern, bestehend aus zwei beidseitig der Schwertkastenöffnung (2) den Brettkörper (1) eingelassenen und in diesem verankerten Klemmleisten (5) mit einem Befestigungsabschnitt, der mit dem Profil des Unterwasserschiffes abschließt, und einem eine elastische Dichtlippe bildenden Abschnitt, wobei die Dichtlippen einen elastischen Verschluß der Schwertkastenöffnung bilden, dadurch gekennzeichnet, daß beidseitig der Schwertkastenöffnung (2) je eine Trägerleiste (3) in den Brettkörper (1) eingelassen und in diesem befestigt ist, daß die Trägerleisten (3) als U-Profil mit zwei hakenförmigen Schenkeln (11, 12) ausgebildet sind, die Klemmleisten (5) mit dem Befestigungsabschnitt (6) aus einem harten Kunststoff und der Dichtlippe (7) aus einem elastischen Kunststoff als flaches Strangpreßprofil hergestellt sind und daß der Befestigungsabschnitt (6) der Klemmleisten (5) zwei senkrechte Klemmstege (9, 10) mit einem hakenförmigen Querschnitt aufweist, die beim Einklemmen der Klemmleisten (5) in die Trägerleisten (3) hinter die hakenförmigen Schenkel (11, 12) der Trägerleisten (3) greifen.

2. Lippenabdichtung nach Anspruch 1, gekennzeichnet durch an den Schenkelenden des U-Profils der Trägerleisten (3) angeordnete, schräg nach innen weisende Führungsflächen (13) für entsprechende, nach außen gerichtete Gleitflächen (14) an den Klemmstegen (9, 10) der Klemmleisten (5) zum Zusammendrücken der Klemmstege (9, 10) vor dem Verhaken mit den Schenkeln (11, 12) der Trägerleisten (3) beim Einklemmen der Klemmleisten (5) in die Trägerleisten (3).

3. Lippenabdichtung nach Anspruch 1 oder 2, dadurch gekennzeichnet, daß die Trägerleisten (3) mit dem Schwertkasten verschraubt und außerhalb des Schwertkastens an in den Brettkörper (1) eingebetteten, vorzugsweise eingeklebten Kunststoffklötzchen (15) festgeschraubt sind.

4. Lippenabdichtung nach einem der Ansprüche 1 bis 3, dadurch gekennzeichnet, daß die Trägerleisten (3) aus einem harten Kunststoff bestehen.

5. Lippenabdichtung nach Anspruch 1 oder 2, dadurch gekennzeichnet, daß die Trägerleisten (3) an das Unterteil des aus Kunststoff hergestellten Schwertkastens angeformt, vorzugsweise angespritzt sind.

6. Lippenabdichtung nach einem der Ansprüche 1 bis 3, gekennzeichnet durch Trägerleisten (3) aus Aluminium.

## Claims

1. Lip seal of plastics material for the lower end of a centreboard case in surfboards, consisting of two pinch strips (5) on the two sides of the centreboard opening (2), let into the sailboard body (1) and anchored therein, with a fixing section which terminates with the profile of the underwater hull, and a section forming an elastic sealing lip, wherein the sealing lips form an elastic closure of the centreboard case opening, characterized in that, on each of the two sides of the centreboard case opening (2), a support strip (3) is let into the sailboard body (1) and is fixed therein, in that the support strips (3) are formed as U-sections with two hooked arms (11, 12), the pinch strips (5) are made with the fixing section (6) of a hard plastics material and the sealing lips (7) of an elastic plastics material as a flat extruded section and in that the fixing section (6) of the pinch strips (6) has two perpendicular clip webs (9, 10) with a hooked cross-section, which engage behind the hooked arms (11, 12) of the support strips (3) on clipping the pinch strips (5) into the support strips (3).

2. Lip seal according to claim 1, characterized by guide surfaces (13) arranged on the arm ends of the U-section of the support strips (3) and pointing obliquely inwards, for corresponding, outwardly directed, slide surfaces (14) on the clip webs (9, 10) of the pinch strips (5), for pushing together the clip webs (9, 10) before hooking together with the arms (11, 12) of the support strips (3) on clipping the pinch strips (5) into the support strips (3).

3. Lip seal according to claim 1 or 2, characterized in that the support strips (3) are screwed to the centreboard case and are screwed tight outside the centreboard case on plastics blocks (15) embedded in the sailboard body (1), preferably stuck therein.

4. Lip seal according to one of claims 1 to 3, characterized in that the support strips (3) consist of a hard plastics material.

5. Lip seal according to claim 1 or 2, characterized in that the support strips (3) are moulded on to the under part of the centreboard case formed of plastics material, preferably being sprayed on.

6. Lip seal according to one of claims 1 to 3, characterized by support strips (3) of aluminium.

## Revendications

1. Dispositif de fermeture étanche à lèvres pour la fermeture de la partie inférieure d'un puits de dérive de planche à voile, constitué par deux pièces de serrage (5) de forme allongée qui sont insérées, des deux côtés de l'ouverture (2) du puits de dérive, dans le corps (1) de la planche et y sont ancrées et qui comportent une partie de fixation qui est dans l'alignement du profil de la partie inférieure de la planche et une partie qui constitue une lèvre d'étanchéité élastique, les lèvres d'étanchéité en question constituant un dispositif de fermeture élastique de l'ouverture du puits de dérive, caractérisé en ce que, de chaque côté de l'ouverture du puits de dérive (2) une pièce de support (3) de forme allongée est insérée dans le corps (1) de la planche et y est fixée, en ce que les pièces de support (3) sont des profils en U comportant deux ailes (11, 12) en forme de crochets, que les pièces de serrage (3) sont des produits plats réalisés par extrusion et constitués dans leur partie de fixation (6) par une matière plastique dure et dans leur lèvre d'étanchéité (7) par une matière plastique élastique et en ce que la partie de fixation (6) des pièces de serrage (5) comporte deux parties de serrage (9, 10) orientées perpendiculairement qui présentent une section en forme de crochet et qui, lorsque les pièces de serrage (5) sont encastrées dans les pièces de support (3), s'engagent derrière les ailes (11, 12) en forme de crochets des pièces de support (3).

2. Dispositif de fermeture étanche à lèvres selon la revendication 1, caractérisé par des surfaces de quidage (13) situées aux extrémités des ailes du profil en U des pièces de support (3), orientées obliquement vers l'intérieur et destinées à coopérer avec des surfaces de glissement correspondantes (14) situées sur les parties de serrage (9, 10) des pièces de serrage (5) et orientées vers l'extérieur, pour le rapprochement des parties de serrage (9, 10) avant l'accrochage avec les ailes (11, 12) des pièces de support (3) pour l'insertion des pièces de serrage (5) dans les pièces de support (3).

3. Dispositif de fermeture étanche à lèvres selon l'une des revendications 1 ou 2, caractérisé en ce que les pièces de support (3) sont vissées au puits de dérive et, à l'extérieur du puits de dérive, sont fixées par vissage à des blocs (15) en matière plastique enrobés, de préférence par collage, dans le corps de planche (1).

4. Dispositif de fermeture étanche à lèvres selon une des revendications 1 à 3, caractérisé en ce que les pièces de support (3) sont en matière plastique dure.

5. Dispositif de fermeture étanche à lèvres selon l'une des revendications l ou 2, caractérisé en ce que les pièces de support (3) sont réalisées par moulage, de préférence par injection, sur la partie inférieure du puits de dérive réalisé en matière plastique.

6. Dispositif de fermeture étanche à lèvres selon une des revendications 1 à 3, caractérisé par des pièces de support (3) en aluminium.
